# EUROPÄISCHE PATENTSCHRIFT

(11) **EP 4 103 506 B1**
(45) Veröffentlichungstag und Bekanntmachung des Hinweises auf die Patenterteilung: **04.06.2025**
(21) Anmeldenummer: 21702449.6
(22) Anmeldetag: 28.01.2021
(51) Int. Cl.: B67B 3/20, B67C 7/00

(54) **BEHÄLTERBEHANDLUNGSVORRICHTUNG**
DEVICE FOR HANDLING CONTAINERS
DISPOSITIF POUR MANIPULER DES CONTENEURS

(30) Priorität: 10.02.2020 DE 102020103266
(43) Veröffentlichungstag der Anmeldung: 21.12.2022
(73) Patentinhaber: KHS GmbH, 44143 Dortmund (DE)
(72) Erfinder: MUSZINSKI, Olaf, 65779 Kelkheim (DE); FAHLDIECK, Andreas, 55743 Idar-Oberstein (DE); STOLTE, Thomas, 55545 Bad Kreuznach (DE); WEIRICH, Dominik, 55543 Bad Kreuznach (DE)
(86) Internationale Anmeldenummer: PCT/EP2021/051927
(87) Internationale Veröffentlichungsnummer: WO 2021/160437

(56) Entgegenhaltungen:
- EP-A1- 0 382 161
- EP-A1- 0 544 617
- EP-A1- 1 205 430
- WO-A1-2018/166690
- WO-A1-2018/219523
- DE-A1- 102015 121 433
- DE-A1- 2 158 961
- DE-U1- 8 916 109

## Beschreibung

Die Erfindung bezieht sich auf eine Behälterbehandlungsvorrichtung, insbesondere eine Verschließmaschine zum Verschließen von Dosen oder dergleichen Behälter mit einem Verschlussdeckel. Ferner betrifft die vorliegende Erfindung ein entsprechendes Verfahren zum Verschließen von Dosen oder dergleichen Behälter mit einem Verschlussdeckel.

Behälterbehandlungsvorrichtungen, insbesondere Verschließmaschinen zum Verschließen von Dosen oder dergleichen Behälter mit einem Verschlussdeckel sind dem Fachmann in unterschiedlichster Bauweise bekannt. Dabei betrifft die vorliegende Erfindung insbesondere Behälterbehandlungsmaschinen in der Getränkeindustrie, die vorzugsweise eine Leistung von mehr als 10000 Behälter pro Stunde, besonders bevorzugt eine Leistung von 50000 Behältern pro Stunde aufweisen.

Derartige Verschließmaschinen werden beispielsweise in Getränkeabfüllanlagen verwendet und sind in der Regel in unmittelbarer räumlicher Nähe zu einer entsprechenden Abfüllstation bzw. Füllmaschine in deren direktem Anschluss angeordnet, so dass die frisch befüllten Behälter unmittelbar nach dem Befüllen mit flüssigem Füllgut verschlossen werden können.

Insbesondere sind derartige Behälterbehandlungsvorrichtungen umlaufender Bauart bekannt, bei denen am Umfang eines um eine vertikale Maschinenachse oder Mittelachse umlaufend angetriebenen Rotors mehrere Behälterverschließpositionen ausgebildet sind. Jeder Behälterverschließposition ist dabei eine Stempelvorrichtung zugeordnet, welche auch als Verschließwerkzeug oder als Verschließstempel zu verstehen ist. Derartige Behälterbehandlungsvorrichtungen werden auch als Rundläufermaschinen bezeichnet.

Die Verschließelemente oder Verschließwerkzeuge derartiger Verschließvorrichtungen sind dabei entlang einer vertikalen Verschließelementachse mittels einer Hub- und oder Senkbewegung axial zwischen einer angehobenen und einer abgesenkten Position bewegbar, wobei diese axiale Hubbewegung auch als Zustellhub verstanden wird. Dieser Zustellhub wird üblicherweise durch Hubkurven erzeugt, welche zur Höhensteuerung der Verschließelemente vorgesehen sind. Beispielhafte Verschließmaschinen mit hubkurvengesteuerten Verschließelementen sind aus der DE 10 2017 112 218 B3 oder aus der WO 2010/118806 A2 bekannt.

Entlang solcher Behälterbehandlungsvorrichtungen umlaufender Bauart (Rundläufermaschinen) können mehrere jeweils um eine vertikale Maschinenachse rotativ angetriebene Transportelemente vorgesehen sein, die transportmäßig aneinander anschließen und die Behälterbehandlungsstrecke ausbilden, so dass ein Behälter, insbesondere eine Dose, durch Weitergabe von einem umlaufend angetriebenen Transportelement zu einem in Transportrichtung daran anschließenden Transportelement entlang einer mehrfach umgelenkten Behälterbehandlungsstrecke gefördert wird.

Dabei kann auch vorgesehen sein, dass es sich bei den benachbarten Transportelementen einer solchen Behälterbehandlungsvorrichtung um ein linear förderndes Transportelement sowie um ein dazu benachbartes, die Behälter rotativ umlaufend förderndes Transportelement handelt. Derartige Transportelemente sind auch in einer Verschließmaschine umlaufender Bauart realisiert. Insbesondere werden die bereits mit flüssigem Füllgut befüllten, jedoch noch unverschlossenen Behälter einer Verschließmaschine von einem Linearförderer auf einen umlaufenden Rotor, an dessen Umfang die Behälterverschließpositionen ausgebildet sind, weiterbefördert.

Bei den als Linearförderer ausgebildeten Transportelementen werden die Behälter im Wesentlichen geradlinig und im Wesentlichen auch ohne Änderung ihrer Ortshöhe transportiert.

Bei der Weitergabe der Behälter, insbesondere der innerhalb der Verschließmaschine von einem Transportelement zu einem in Behandlungsrichtung folgenden Transportelement kommt es damit häufig zu einer Krümmungsänderung in der Bewegungsbahn der Behälter und damit zu einem Wechsel der auf die Behälter wirkenden Zentripetalbeschleunigung. Bei einem hohen Behälterdurchsatz (Anzahl der geförderten Dosen pro Zeiteinheit) erfährt der jeweilige Behälter dabei einen Querruck, verursacht durch starke Beschleunigungskräfte, was zu einem Herausschwappen des Füllguts aus der Dosenmündung führen kann.

Dabei werden im Stand der Technik die noch offenen Dosen linear, insbesondere ausschließlich geradlinig unmittelbar an einen Behälterträger einer Behälterverschließposition Verschließmaschine übergeben und zwar bereits näherungsweise mit einer Lineargeschwindigkeit, die ihrem Betrag nach der Umfangsgeschwindigkeit des Mittelpunktes der Behälterträger des Verschließmaschine entspricht.

Da Hochleistungsdosenverschließer, welche in der Regel einen Durchmesser von ca. 1000 mm aufweisen, mit einer Drehzahl von bis zu 110 Umdrehungen pro Minute umlaufen, sind erhebliche Zentripetalbeschleunigungen erforderlich, damit die, zu diesem Zeitpunkt noch nicht gas- oder flüssigkeitsdichten Dosen den kreisförmigen Umlaufbewegungen des Dosenverschließers folgen.

Diese großen Zentripetalbeschleunigungen führen insbesondere bei Dosen mit einem großen Durchmesser und einem entsprechend großen freien Flüssigkeitsspiegel und/oder bei Dosen mit kleinem Kopfraum zu einem Überschwappen des Füllgutes. Dieses Überschappen führt zu einem erheblichen Verlust von Füllgut und zu erheblichen Verschmutzungen, was in der Praxis überaus unerwünscht ist.

Aus der Druckschrift WO2018/166690 A1 ist eine Verschließmaschine in Umlaufbauweise zum Verschließen von Behältern mit Kronkorken bekannt geworden. Die Verschließmaschine weist eine stationäre zentrale Säule auf, die sich entlang einer vertikalen Mittelachse der Verschließmaschine erstreckt und die mit mindestens einem motorisch umlaufenden Kreisel ausgestattet ist und umfasst mehrere Stanzvorrichtungen, und einen motorisch umlaufenden Stützring mit mehreren Behälterstützen unterhalb des Kreisels.

Ferner ist aus der DE 21 58 961 A1 eine automatische Mehrzweckverschließmaschine für bauchige Gefäße, insbesondere Konservengläser, bekannt geworden, welche mit kontinuierlich arbeitenden Beschickungsorganen sowie zum Austragen der verschlossenen Gefäße dienenden Auslege- und Austragsorganen versehen ist.

Aufgabe der Erfindung ist es, eine Behälterbehandlungsvorrichtung, insbesondere eine Verschließmaschine zum Verschließen von Dosen oder dergleichen Behälter mit einem Verschlussdeckel anzugeben, die eine möglichst querruckfreie Übergabe der Behälter von dem Transporteur an die in Transportrichtung nachgelagerte Behälterverschließposition ermöglicht.

Diese Aufgabe wird durch eine Behälterbehandlungsvorrichtung, insbesondere eine Verschließmaschine zum Verschließen von Dosen oder dergleichen Behälter mit einem Verschlussdeckelgemäß den Merkmalen des unabhängigen Patentanspruchs 1 gelöst. Die Unteransprüche betreffen dabei besonders vorteilhafte Weiterbildungen der Erfindung.

Gemäß einem ersten Aspekt bezieht sich die Erfindung auf eine Behälterbehandlungsvorrichtung, insbesondere Verschließmaschine zum Verschließen von Dosen oder dergleichen Behälter mit einem Verschlussdeckel entlang einer in einer Behandlungsrichtung verlaufenden Behälterbehandlungsstrecke.

Dabei umfasst die Behälterbehandlungsvorrichtung wenigstens einen ersten Transporteur und einen dem ersten Transporteur entlang der Behälterbehandlungsstrecke in Behandlungsrichtung nachgelagerten Rotor, an dessen Umfang mehrere Behälterverschließstationen zum Verschließen der Behälter mit jeweils einem von einem Verschlussdeckelzuförderer bereitgestellten Verschlussdeckel ausgebildet sind. Der Rotor ist dabei umlaufend an einer sich entlang einer vertikalen Maschinenachse erstreckenden sowie ortsfesten Zentralsäule angeordnet.

Ferner ist erste Transporteur als Linearförderer ausgebildet, mittels dem die noch unverschlossenen und mit ihrem Behälterboden auf einer Transportebene aufstehenden Behälter in Behandlungsrichtung förderbar sind bzw. gefördert werden. Mithin werden die die Behälter weiterhin von dem ersten Transporteur weiterhin an eine entsprechende Behälterverschließposition des um die Zentralsäule motorisch umlaufend angetriebenen Rotor übergeben.

Dabei weisen die sich um die Zentralsäule umdrehenden Behälterverschließstationen jeweils wenigstens eine an dem Rotor angeordnete senk- und hubbewegliche Stempelvorrichtung sowie einen unterhalb der Stempelvorrichtung vorgesehenen Behälterträger auf. Der Behälterträger seinerseits ist wiederum dreh- und hubbeweglich an einem motorisch unterhalb des Rotors um die Zentralsäule umlaufend antreibbaren Trägerkranz vorgesehen.

Erfindungsgemäß ist dabei zwischen zumindest zwei benachbarten Behälterverschließstationen ein den jeweiligen Behälterträger zumindest teilumfänglich umschließendes Überschubelement vorgesehen, das mit den Behälterverschließstationen mitdrehend, also mitumlaufend, vorgesehen ist. Ferner bildet das Überschubelement an seiner Oberseite eine Überschubebene zum planaren Überschieben der stehenden Behälter von der Transportebene auf die durch das Überschubelement aufgespannte Überschubebene aus, indem die Überschubebene mit der Transportebene eine gemeinsame Ebene aufspannt.

Gemäß einer vorteilhaften Ausführungsvariante kann dabei vorgesehen sein, dass das zumindest eine Überschubelement mit den Behälterverschließstationen synchron mitdrehend vorgesehen ist.

Gemäß einer weiteren vorteilhaften Ausführungsvariante kann dabei vorgesehen sein, dass zwischen dem ersten Transporteur und dem zumindest einen Überschubelement eine zumindest zeitweise geschlossene Transportfläche ausgebildet ist, auf der die Behälter mit ihrem jeweiligen Behälterboden vom ersten Transporteur auf das Überschubelement und von dort auf den höhenverstellbaren Behälterträger stufenlos verschiebbar sind.

Gemäß einer nochmals weiteren vorteilhaften Ausführungsvariante kann dabei vorgesehen sein, dass das zumindest eine Überschubelement als Überschubblech ausgebildet ist.

Gemäß einer nochmals weiteren vorteilhaften Ausführungsvariante kann dabei vorgesehen sein, dass das zumindest eine Überschubelement fest, jedoch lösbar, an dem Trägerkranz angeordnet ist.

Gemäß einer nochmals weiteren vorteilhaften Ausführungsvariante kann dabei vorgesehen sein, dass das zumindest eine Überschubelement an seiner Oberseite eine planare Oberfläche ausbildet, die die Überschubebene aufspannt und einen derart geringen Reibungskoeffizienten aufweist, dass die Behälter mit ihrem jeweiligen Behälterboden gleitend auf dem Überschubelement verschoben werden können.

Gemäß einer nochmals weiteren vorteilhaften Ausführungsvariante kann dabei vorgesehen sein, dass das zumindest eine Überschubelement an den freien Randbereich der Oberfläche zumindest teilumfänglich abgeschrägte Kanten aufweist.

Gemäß einer nochmals weiteren vorteilhaften Ausführungsvariante kann dabei vorgesehen sein, dass zwischen zumindest zwei benachbarten Behälterverschließstationen ein den jeweiligen Behälterträger im Bereich seiner Auflagefläche vollumfänglich umschließendes Überschubelement vorgesehen sein.

Gemäß einer nochmals weiteren vorteilhaften Ausführungsvariante kann dabei vorgesehen sein, dass zwischen sämtlichen Behälterverschließstationen Überschubelemente vorgesehenen sind.

Gemäß einer nochmals weiteren vorteilhaften Ausführungsvariante kann dabei vorgesehen sein, dass ein durch Führungsgeländer gebildeter Übergangskurvenabschnitt zwischen dem ersten Transporteur und der Übergabe der Behälter an die jeweilige Behälterverschließstation als Klothoidenabschnitt und/oder Blossbogenabschnitt ausgebildet, dessen Verlauf klothoidenförmig bzw. blossbogenförmig gewählt ist. Weiterhin können Polynome und/oder Trigonometrische Kurven mit ähnlichem Verlauf für den Übergangskurvenabschnitt genutzt werden.

Gemäß einer nochmals weiteren vorteilhaften Ausführungsvariante kann dabei vorgesehen sein, dass der Verschlussdeckelzuförderer zum vereinzelten Zuführen der Verschlussdeckel noch vor der jeweiligen Übergabe eines entsprechenden Behälters an die zugehörige Behälterverschließstation ausgebildet ist.

Gemäß einer nochmals weiteren vorteilhaften Ausführungsvariante kann dabei vorgesehen sein, dass oberhalb der Bewegungsbahn der Behälter entlang der Behälterbehandlungsstrecke, insbesondere zumindest oberhalb des Übergangskurvenabschnittes, wenigstens ein Gegendruckelement vorgesehen ist, welches gegen den von dem Verschlussdeckelzuförderer auf den Behälter aufgesetzten Verschlussdeckel drückt.

Gemäß einer nochmals weiteren vorteilhaften Ausführungsvariante kann dabei vorgesehen sein, dass das zumindest eine Gegendruckelement dazu ausgebildet ist, den jeweiligen Verschlussdeckel an seinen freien Randbereichen zu drücken.

Gemäß einer nochmals weiteren vorteilhaften Ausführungsvariante kann dabei vorgesehen sein, dass das zumindest eine Gegendruckelement als Gegendruckleiste ausgebildet ist, die an ihren jeweiligen, den Verschlussdeckeln zugewandten Unterseite Gleitflächen aufweist.

Gemäß einer nochmals weiteren vorteilhaften Ausführungsvariante kann dabei vorgesehen sein, dass das zumindest eine Gegendruckelement ortsfest an der Verschließmaschine angeordnet ist.

Gemäß einem weiteren Aspekt betrifft die vorliegende Erfindung ein Verfahren zum Verschließen von Dosen oder dergleichen Behälter mit einem Verschlussdeckel mittels der oben beschriebenen Verschließmaschine umlaufender Bauart, bei dem der jeweilige Behälter durch formschlüssige Verbindung des Verschlussdeckels mit dem Behälter durch gegenseitiges Verpressen hergestellt wird, indem für die Verschließbewegung der Behälter über den Behälterträger angehoben und/oder die Stempelvorrichtung auf den Behälter samt aufgesetzten Verschlussdeckel abgesenkt wird.

Das Verfahren zeichnet sich insbesondere dadurch aus, dass der Verschlussdeckel auf den Behälter aufgesetzt und zumindest teilweise angepresst wird, noch bevor der Behälter mit seinem jeweiligen Behälterboden vollständig auf die Behälterverschließstation überschoben ist.

Gemäß einer vorteilhaften Ausführungsvariante kann dabei vorgesehen sein, dass der Verschlussdeckel zumindest teilweise mittels dem zumindest einem Gegendruckelement angepresst wird.

Gemäß einer weiteren vorteilhaften Ausführungsvariante kann dabei vorgesehen sein, dass der Verschlussdeckel auf den Behälter zumindest teilweise angepresst wird, bevor der jeweilige Behälter mit maximal 50%, vorzugsweise mit weniger als 25%, seiner Behälterbodenfläche auf den jeweiligen Behälterträger einer entsprechenden Behälterverschließstation überschoben ist. Besonders vorteilhaft wird der Verschlussdeckel zu einem Zeitpunkt auf den Behälter zumindest teilweise angepresst, bevor der jeweilige Behälter mit maximal 50%, vorzugsweise mit weniger als 25%, seiner Behälterbodenfläche auf den jeweiligen Behälterträger einer entsprechenden Behälterverschließstation überschoben ist. Besonders vorteilhaft wird der Verschlussdeckel auf den Behälter zu einem Zeitpunkt zumindest teilweise angepresst, zu dem sich der Behälter einschließlich aufgesetztem Verschlussdeckel noch vollständig mit seinem Behälterboden auf dem der entsprechenden Behälterverschließstation in Behandlungsrichtung vorgeordneten Transporteuer befindet.

Gemäß einer nochmals weiteren vorteilhaften Ausführungsvariante kann dabei vorgesehen sein, dass das Gegeneinanderpressen von Verschlussdeckel und Behälter vorzugsweise solange mittels der Gegendruckelemente aufrechterhalten wird, bis an der entsprechenden Behälterbehandlungsstation die zugehörige Stempelvorrichtung auf den Verschlussdeckel abgesenkt wird und schließlich den jeweiligen Verschlussdeckel endgültig mit dem Behälter gegeneinander verpresst.

Unter "Klothoide" im Sinne der Erfindung wird eine Kurve verstanden, deren Krümmung stetig linear zunimmt. Dabei bildet das Produkt aus Kurvenradius und Bogenlänge der Kurve eine Konstante. In anderen Worten ist die Krümmung an jeder Stelle der Kurve proportional zur Länge ihres Bogens bis zu dieser Stelle.

Unter "Behälter" im Sinne der Erfindung werden jedwede Behälter verstanden, insbesondere Flaschen, Dosen, Becher etc., jeweils aus Metall, Glas und/oder Kunststoff, vorzugsweise aus PET (Polyethylenterephthalat).

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: beispielhaft und in schematischer Draufsicht eine Ausführungsvariante einer teilweise dargestellten erfindungsgemäßen Verschließmaschine zum Verschließen von Dosen oder dergleichen Behälter mit einem Verschlussdeckel;
- Fig. 2: beispielhaft und in grob schematischer Seitenansicht eine Ausführungsvariante einer Verschließmaschine zum Verschließen von Dosen oder dergleichen Behälter mit einem Verschlussdeckel;
- Fig. 3: beispielhaft und in schematischer Draufsicht die zwischen den Behälterverschließstationen vorgesehenen Überschubelemente an einer Verschließmaschine; und
- Fig. 4: beispielhaft und als schematisches Blockschaltbild in unterschiedlichen Verschließphasen einen hubbeweglichen Behälterträger mit auf der Dose aufgesetzten Verschlussdeckel.

Für gleiche oder gleich wirkende Elemente der Erfindung werden in den Figuren identische Bezugszeichen verwendet. Ferner werden der Übersichtlichkeit halber nur Bezugszeichen in den einzelnen Figuren dargestellt, die für die Beschreibung der jeweiligen Figur erforderlich sind. Auch ist die Erfindung in den Figuren nur in schematischer Ansicht zur Erläuterung der Arbeitsweise dargestellt. Insbesondere dienen die Darstellungen der Figuren nur der Erläuterung des grundlegenden Prinzips der Erfindung. Aus Gründen der Übersichtlichkeit ist darauf verzichtet worden, alle Bestandteile der Verschließmaschine darzustellen.

Die in der Fig. 1 allgemein mit 1 bezeichnete Behälterbehandlungsvorrichtung ist dabei als Verschließmaschine zum Verschließen von Dosen oder dergleichen Behälter 2 mit einem Verschlussdeckel 21 entlang einer in einer Behandlungsrichtung A verlaufenden Behälterbehandlungsstrecke BR ausgebildet.

In Figur 1 ist lediglich beispielhaft eine spezielle Ausführungsform einer Verschließmaschine 1 gemäß der Erfindung dargestellt, wobei aus Übersichtsgründen nur einige wenige Komponenten der gesamten Verschließmaschine 1, nämlich Komponenten, die für die Beschreibung der vorliegenden Erfindung relevant sind, explizit erläutert und dazu in Figur 1 mit Bezugszeichen versehen sind. Auf weitere, sonstige im Zusammenhang mit der Erfindung nicht besonders bedeutsame Komponenten und Elemente der Verschließmaschine 1 wird vorliegend aus Übersichtlichkeitsgründen nicht näher eingegangen.

Üblicherweise ist einer derartigen Verschließmaschine 1 in einer Behandlungsrichtung A der Behälterbehandlungsstrecke BR vorgeschaltet eine in den Figuren nicht nähergehend dargestellte Füllmaschine zum Befüllen der Behälter 2 mit einem flüssigen Füllgut in räumlicher Nähe vorgesehen. Die mittels der Füllmaschine befüllten Behälter 2 werden dann über Transporteinrichtungen, beispielsweise Transportbänder, an die Verschließmaschine 1 befördert und hier von einem ersten Transporteur 5 übernommen, der Teil oder Bestandteil der Verschließmaschine 1 ist bzw. sein kann.

Der erste Transporteur 5 ist dabei als Linearförderer ausgebildet, mittels dem die noch unverschlossenen, d.h. nach oben hin offenen, und mit ihrem Behälterboden 2.1 auf einer Transportebene TE aufstehenden Behälter 2 entlang der Behälterbehandlungsstrecke BR in der Behandlungsrichtung A förderbar sind. Der erste Transporteur 5 ist also dazu ausgebildet, die Behälter 2 mit ihrem Behälterboden 2.1 auf der Transportebene TE aufstehend in einer Behandlungsrichtung A zu transportieren bzw. zu fördern. Beispielsweise kann der erste Transporteur 5 als Endlosförderer, insbesondere als Mattenförderer, Scharnierbandförderer, oder auch Kettenförderer, ausgebildet sein.

Dabei werden die Behälter 2 von dem ersten Transporteur 5 an eine entsprechende um die Zentralsäule 4 motorisch umlaufend angetriebene Behälterverschließstation BS der Verschließmaschine 1 übergeben. Nach dem Durchlaufen der Behälterverschließstationen BS der Verschließmaschine 1, also dem Verschließen der einzelnen Behälter 2 mit jeweils einem Verschlussdeckel 21 in der nachstehend noch nähergehend erläuterten Art und Weise, werden die dann solcherart verschlossenen Behälter 2 ausgangsseitig der Verschließmaschine 1 von einem weiteren, nicht dargestellten und in Transportrichtung A auf die Verschließmaschine 1 nachfolgend vorgesehenen Transferelement, beispielsweise einem Auslaufstern, übernommen und auf dem Fachmann bekannte Art und Weise abtransportiert.

Dabei kann das der Verschließmaschine 1 nachgelagerte Transportelement als Teil oder Bestandteil der Behälterbehandlungsstrecke BR ausgebildet sein. In jedem Fall wird die Behälterbehandlungsstrecke BR durch den ersten Transporteur 5 sowie den in Behandlungsrichtung A nachgelagerten Rotor 3 gebildet.

Mehr im Detail weist die Verschließvorrichtung 1 die sich entlang einer vertikalen Mittelachse MA erstreckende ortsfeste Zentralsäule 4 auf, an der wenigstens ein motorisch umlaufend antreibbarer Rotor 3 vorgesehen ist, der motorisch angetrieben in einer mit dem gerundeten Pfeil angedeuteten Rotationsrichtung umlaufend rotiert. Am Umfang des Rotors 3 sind dabei mehrere Behälterverschließstationen BS, BS' ausgebildet bzw. angeordnet, von denen in Figur 2 der Übersichtlichkeit halber lediglich zwei dargestellt sind.

Die mehrere Behälterverschließstationen BS sind dabei zum Verschließen der Behälter 2 mit jeweils einem von einem Verschlussdeckelzuförderer 20 bereitgestellten Verschlussdeckel 21 ausgebildet. Der Verschlussdeckelzuförderer 20 kann dabei insbesondere als Sternradzuförderer zum vereinzelten Zuführen des jeweiligen Verschlussdeckels 21 noch während des Transports der Behälter 2 auf dem ersten Transporteuer 5 ausgebildet sein. Insbesondere ist der Verschlussdeckelzuförderer 20 zum vereinzelten Zuführen der Verschlussdeckel 21 noch vor der jeweiligen Übergabe eines entsprechenden Behälters 2 an die Behälterbehandlungsstation BS ausgebildet. Zum Überschieben der Verschlussdeckel 21 auf die noch offene Dose 2 kann der Verschlussdeckelzuförderer 20 eine Schiebeeinrichtung 22 für die Verschlussdeckel 21 aufweisen, die beispielsweise als Auflaufkeil oder aktiv angetriebenes Schiebeelement ausgebildet sein kann.

Dabei weisen die sich um die Zentralsäule 4 umdrehenden, also mitdrehenden, Behälterverschließstationen BS jeweils wenigstens eine an dem Rotor 3 angeordnete senk- und hubbewegliche Stempelvorrichtung 6 sowie einen unterhalb der Stempelvorrichtung 6 jeweils vorgesehenen Behälterträger 8 auf. Der jeweilige Behälterträger 8 seinerseits ist der dreh- und hubbeweglich an einem motorisch um die Zentralsäule 4 umlaufend antreibbaren Trägerkranz 7 vorgesehen, bzw. angeordnet.

Jede Behälterverschließstation BS, BS' weist jeweils zumindest eine vorzugsweise gesteuert senk- und hubbewegliche Stempelvorrichtung 6 sowie einen um eine entsprechende Verschließelementachse VA drehbeweglichen und entlang der Verschließelementachse VA hubbeweglich, also insbesondere entlang der Verschließelementachse VA auf- und abbewegbaren, Behälterträger 8 auf. Die Stempelvorrichtung 6 kann sich dabei in ihrer Länge nach entlang einer jeweiligen vertikal orientierten Verschließelementachse VA erstrecken. Die Stempelvorrichtungen 6 können beim Umlaufen des Rotors 3 mittels einer gesteuerten Hub- und/oder Senkbewegung axial zwischen einer angehobenen und einer abgesenkten Position, nämlich in vertikaler Richtung auf und ab bewegt werden.

Für die Verschließbewegung, also das gegenseitige Verpressen von Behälter 2 und Verschlussdeckel 21, kann beispielsweise lediglich der Behälter 2 über den Behälterträger 8 angehoben werden. Alternativ kann der Behälter 2 über den Behälterträger 8 angehoben und zudem die Stempelvorrichtung 6 zeitgleich oder zeitlich dazu verzögert abgesenkt werden. Schließlich kann auch der Behälter 2 auf dem Behälterträger 8 lagefixiert gehalten und lediglich die Stempelvorrichtung 6 abgesenkt werden.

Die Stempelvorrichtung 6 der in Figur 2 dargestellten Behälterverschließstation BS nimmt die angehobene Position ein und dasjenige der in Figur 1 dargestellten Behälterverschließstation BS' befindet sich in der abgesenkten Position. Die axiale Hubbewegung wird auch als Zustellhub verstanden und bildet eine Höhensteuerung der Stempelvorrichtung 6.

Für die Höhensteuerung, also die Hub- und/oder Senkbewegung, der Stempelvorrichtungen 6 kann beispielsweise eine Hubkurve 11 vorgesehen sein, mittels der die Stempelvorrichtung 6 um die Mittelachse MA umlaufend zwangsgeführt sind. Dazu verfügen die als Verschließelemente ausgebildeten Stempelvorrichtungen 6 oberseitig, nämlich an ihrem oberen Ende über eine Laufrolle 12, welche geführt auf einer Führungsfläche der Hubkurve 11 läuft, uns zwar vorzugsweise mechanisch zwangsgeführt zwischen zwei Führungsflächen. Die Laufrolle 12 wirkt daher über ihre Lauffläche mit den Führungsflächen der Hubkurve 11 zusammen.

Die axiale Hub- und/oder Senkbewegung der Stempelvorrichtungen 6 entlang der Verschließelementachse VA zu deren Höhensteuerung erfolgt während des Umlaufs der Stempelvorrichtungen 6 um die Mittelachse MA aufgrund der Zwangsführung zwischen den Laufrollen 12, 12' in der Hubkurve 11 und kann damit in dieser beispielhaften Ausführungsvariante als hubkurvengesteuerte Höhenverstellung bzw. als Hubkurven-Höhensteuerung ausgebildet sein.

Die Hubkurve 11 der beispielhaften Verschließvorrichtung 1 weist einen im Wesentlichen L-förmigen Querschnitt mit einem horizontalen und einem vertikalen Schenkel auf, wobei der horizontal orientierte Schenkel die Führungsfläche bildet bzw. bereitstellt. Über den Umfang der Hubkurve 11 variiert die vertikale Ausdehnung, insbesondere eine Länge des vertikalen Schenkels, der bei der dargestellten Behälterverschließstation BS die geringste Länge und bei der Behälterverschließstation BS' die größte Länge aufweist. Ein Außenumfang 11.1 der Hubkurve 11 ist durch die näherungsweise vertikal orientierte Stirnfläche des horizontal orientierten Schenkels definiert, welche auch die äußere, insbesondere radial außenliegende Umfangsfläche bildet und daher den Außendurchmesser der Hubkurve 11 vorgibt.

Unterhalb der jeweiligen Stempelvorrichtung 6 befindet sich der Behälterträger 8 angeordnet, der vorzugsweise um die Verschließelementachse VA der drehbeweglich sowie entlang der Verschließelementachse VA hubbeweglich, also insbesondere entlang der Verschließelementachse VA auf- und abbewegbar, an dem motorisch um die Zentralsäule 4 umlaufend antreibbaren Trägerkranz 7 vorgesehen, bzw. angeordnet ist, wie dies nähergehend in Figur 4 angedeutet ist.

Vorzugsweise ist der Behälterträger 8 mit seiner Auflagefläche 8.1 für die Behälter 2 rotationssymmetrisch zur Verschließelementachse VA ausgebildet. Ferner vorteilhaft weist die Auflagefläche 8.1 des jeweiligen Behälterträgers 8 einen Außendurchmesser AD auf, der größer ausgebildet ist, als der Außendurchmesser des aufstehenden Behälters 2, insbesondere seines zugehörigen Behälterbodens 2.1.

Erfindungsgemäß ist dabei zwischen zumindest zwei benachbarten Behälterverschließstationen BS ein den jeweiligen Behälterträger 8 zumindest teilumfänglich umschließendes Überschubelement 10 vorgesehen. Das zumindest eine Überschubelement 10 ist dabei mit den Behälterverschließstationen BS mitdrehend, insbesondere synchron mitdrehend, vorgesehen. Insbesondere ist damit das zumindest eine Überschubelement 10 um die Zentralsäule 4 umdrehend sowie synchron zu dem Rotor 3 mitdrehend ausgebildet.

Das zumindest eine Überschubelement 10 bildet an bzw. mit seiner Oberseite OS eine Überschubebene ÜE zum planaren Überschieben der stehenden Behälter 2 von der Transportebene TE auf die durch die Oberseite OS des zumindest einen Überschubelements 10 aufgespannte Überschubebene ÜE aus, indem die Überschubebene ÜE mit der Transportebene TE eine gemeinsame Ebene GE ausbildet, bzw. aufspannt. Es wird also zwischen dem ersten Transporteur 5 und dem zumindest einen Überschubelement 10 eine geschlossene, d.h. durchgängige, Transportfläche ausgebildet, auf der die Behälter 2 mit ihrem jeweiligen Behälterboden 2.1 vom ersten Transporteur 5 auf das Überschubelement 10 und von dort auf den höhenverstellbaren Behälterträger 8 stufenlos verschoben werden können. Insbesondere befindet sich der hubbewegliche Behälterträger 8 zum Zeitpunkt der Überschiebens der Behälter 2 mit seiner Auflagefläche 2.1 ebenfalls in der gemeinsamen Ebene GE.

Vorzugsweise kann das zumindest eine Überschubelement 10 als Überschubblech ausgebildet sein und mit einem Befestigungsarm 10.1 an dem Trägerkranz 7 angeordnet sein. Der Befestigungsarm 10.1 kann in seiner Längserstreckung beispielsweise lotrecht oder näherungsweise lotrecht zur Überschubebene ÜE sich in Richtung des Trägerkranzes 7 erstrecken.

Gemäß einer vorteilhaften Ausführungsvariante ist das zumindest eine Überschubelement 10 fest, jedoch lösbar, an dem Trägerkranz 7 angeordnet. In einer weiteren Ausführungsvariante kann das Überschubelement 10 einteilig mit dem Trägerkranz 7 ausgebildet sein.

Insbesondere bildet das zumindest eine Überschubelement 10 an seiner Oberseite OS eine planare, also ebene, Oberfläche 10.2 aus, die die Überschubebene ÜE aufspannt. Die Überschubebene ÜE schneidet dabei die vertikale Maschineachse MA vorzugszugsweise lotrecht oder näherungsweise lotrecht.

Vorteilhaft weist die Oberfläche 10.2 einen geringen Reibungskoeffizienten auf, so dass die Behälter 2 mit ihrem jeweiligen Behälterboden 2.1 einfach auf dem Überschubelement 10 verschoben werden können.

Ferner vorteilhaft kann vorgesehen sein, dass das zumindest eine Überschubelement 10 an den freien Enden der Oberfläche 10.2, also im Bereich des Außenumfangs der Oberfläche 10.2, abgeschrägte Kanten aufweist, was das Überschieben der Behälter 2 auf das Überschubelement 10 weiter vereinfacht.

Ferner vorteilhaft kann zwischen zumindest zwei benachbarten Behälterverschließstationen BS ein den jeweiligen Behälterträger 8 im Bereich seiner Auflagefläche 8.1 vollumfänglich umschließendes Überschubelement 10 vorgesehen sein. Die in dem zumindest einen Überschubelement 10 dann für die benachbarten Behälterträger 8 vorgesehenen Öffnungen weisen dabei einen Innendurchmesser auf, der geringfügt größer ausgebildet ist, als die Außengeometrie der Behälterträger 8.

Besonders vorteilhaft sind zwischen sämtlichen, also allen Behälterverschließstationen BS Überschubelemente 10 vorgesehenen.

Zum Überführen der Behälter 2 von dem ersten Transporteur 5 auf den Behälterträger 8 können dabei in den Figuren nicht nähergehend dargestellte Führungsgeländer als seitliche Führung vorgesehen sein. Mittels der Führungsgeländer werden die Behälter 2 während ihres Transports zumindest entlang dieses Übergangskurvenabschnittes, der sich zwischen dem ersten Transporteur 5 und dem jeweiligen Behälterträger 8 erstreckt, in einer durch beidseitige Führungsgeländer begrenzten Gasse geführt. Mehr im Detail bildet sich zwischen dem äußeren nicht umlaufenden und einem inneren umlaufenden Führungsgeländer die Gasse aus, in der die Behälter 2 zumindest entlang des Übergangskurvenabschnittes der Behälterbehandlungsstrecke BR geführt sind. Vorzugsweise sind die Behälter 2 mittels der Führungsgeländer zentrisch auf die Behälterträger 8 sowie zentrisch unter die angehobene Stempelvorrichtung 6 einer zugehörigen Behälterbehandlungsstation BS geführt.

Weiterhin können die Führungsgeländer derart ausgeführt sein, dass diese ein Kippen der Behälter 2 beim Überführen auf dem Übergangskurvenabschnitt der Behälterbehandlungsstrecke BR verhindern.

Weiterhin vorteilhaft ist der durch die Führungsgeländer gebildete Übergangskurvenabschnitt zwischen dem ersten Transporteur 5 und der Übergabe an die Behälterbehandlungsstation BS als Klothoidenabschnitt und/oder Blossbogenabschnitt ausgebildet, dessen Verlauf klothoidenförmig bzw. blossbogenförmig gewählt ist.

Ferner weist die Verschließmaschine 1 oberhalb der Bewegungsbahn der Behälter 2 entlang der Behälterbehandlungsstrecke BR, insbesondere zumindest oberhalb des Übergangskurvenabschnittes, wenigstens ein Gegendruckelement 23 auf, welches gegen den von dem Verschlussdeckelzuförderer 20 auf den Behälter 2 aufgesetzten Verschlussdeckel 21 drückt.

Vorzugsweise sind dabei zwei im Wesentlichen parallel zueinander vorgesehene Gegenelemente 23 beidseitig oberhalb der Bewegungsbahn der Behälter 2 entlang der Behälterbehandlungsstrecke BR, insbesondere zumindest beidseitig oberhalb des Übergangskurvenabschnittes, vorgesehen, welche an gegenüberliegenden Seiten gegen den von dem Verschlussdeckelzuförderer 20 auf den Behälter 2 aufgesetzten Verschlussdeckel 21 drücken.

Insbesondere sind die Gegendruckelemente 23 dazu ausgebildet, den jeweiligen Verschlussdeckel 21 bevorzugt an seinen freien Randbereichen zu drücken, um die Mitte des Verschlussdeckels 21 für das nachfolgende Einwirken/Angreifen der Stempelvorrichtung 6 frei zu halten.

Vorzugsweise sind die Gegendruckelemente 23 als Gegendruckleisten vorgesehen, die an ihren jeweiligen, den Verschlussdeckeln 21 zugewandten Unterseiten Gleitflächen mit einem besonders niedrigem Gleitreibungskoeffizienten ausbilden.

Die Gegendruckelemente 23 können derart an der Verschließmaschine 1 angeordnet sein, dass die Gegendruckelemente 23 ortsfest ausgebildet sind, also nicht mit dem Verschließer und/oder der Dosenzuführung bzw. dem Zuführrad rotieren bzw. mitdrehen. Alternativ oder aber auch ergänzend können die Gegendruckelemente 23 zumindest teilweise aber auch so ausgebildet sein, dass die Gegendruckelemente 23 sich mit dem ersten Transporteur 5 bewegen und/oder dem Rotor 3 rotieren.

Ferner vorteilhaft sind die Gegendruckelemente 23 damit dazu ausgebildet, den jeweiligen Verschlussdeckel 21 und den zugehörigen Behälter 2 bereits bevor die Kombination aus "Verschlussdeckel 21 und zugehörigem Behälter 2" gemeinsam an der Behälterbehandlungsstation BS umlaufen, aktiv so gegeneinander zu verpressen/vorzuspannen, dass eine solche Dichtlage zwischen Verschlussdeckel 21 und Behälter 2 erzielt wird, dass ein Herausschwappen des Füllgutes beim Beschleunigen des Behälters 2 vollständig, zumindest aber im Wesentlichen vermieden wird.

Bevorzugt beginnt das Gegeneinanderpressen von Verschlussdeckel 21 und zugehörigem Behälter 2 unmittelbar nach dem Aufsetzten des Verschlussdeckels 21 auf den Behälter 2 und noch vorzugsweise zu einem Zeitpunkt, bei dem sich der Behälter 2 einschließlich aufgesetztem Verschlussdeckel 21 vollständig mit seinem Behälterboden 2.1 auf dem der entsprechenden Behälterverschließstation BS, BS' in Behandlungsrichtung A vorgeordneten Transporteuer 5 befindet. In anderen Worten wird also der Verschlussdeckel 21 auf den Behälter 2 aufgesetzt und zumindest teilweise angepresst, noch bevor der Behälter 2 in den Wirkungsbereich der Behälterverschließstation BS; BS' gelangt.

Mehr im Detail kann vorgesehen sein, dass der Verschlussdeckel 21 auf den Behälter 2 aufgesetzt und zumindest teilweise mittels dem zumindest einem Gegendruckelement 23 angepresst wird, bevor der jeweilige Behälter 2 mit maximal 50%, vorzugsweise mit weniger als 25%, seiner Behälterbodenfläche 2.1 auf den jeweiligen Behälterträger 8 einer entsprechenden Behälterverschließstation BS, BS' überschoben ist.

Vorzugsweise wird das Gegeneinanderpresse von Verschlussdeckel 21 und Behälter 2 durch das zumindest eine Gegendruckelement 23 bewirkt. Das Gegeneinanderpressen von Verschlussdeckel 21 und Behälter 2 wird vorzugsweise solange mittels der Gegendruckelemente 23 aufrechterhalten, bis an einer entsprechenden Behälterbehandlungsstation BS eine zugehörige Stempelvorrichtung 6 auf den Verschlussdeckel 21 abgesenkt ist und schließlich den jeweiligen Verschlussdeckel 21 endgültig mit dem Behälter 2 gegeneinander verpresst.

Die Erfindung wurde voranstehend an Ausführungsbeispielen beschrieben. Es versteht sich, dass eine Vielzahl von Änderungen oder Abwandlungen möglich sind, ohne dass dadurch der durch die Patentansprüche definierte Schutzbereich der Erfindung verlassen wird.

### Bezugszeichenliste

- 1: Behälterbehandlungsvorrichtung
- 2: Behälter
- 2.1: Behälterboden
- 3: Rotor
- 4: Zentralsäule
- 5: erster Transporteur
- 6: Stempelvorrichtung
- 7: Trägerkranz
- 8: Behälterträger
- 8.1: Auflagefläche
- 10: Überschubelement
- 10.1: Befestigungsarm
- 10.2: Oberfläche
- 11: Hubkurve
- 11.1: Außenumfang
- 12, 12': Laufrolle

- 20: Verschlussdeckelzuförderer
- 21: Verschlussdeckel
- 22: Schiebeeinrichtung
- 23: Gegendruckelemente
- 24: Führung

- A: Behandlungsrichtung
- AD: Außendurchmesser
- BR: Behälterbehandlungsstrecke
- BS, BS': Behälterverschließstation
- GE: Gemeinsame Ebene
- TE: Transportebene
- OS: Oberseite
- VA: Verschließelementachse
- ÜE: Überschubebene

## Patentansprüche

1. Behälterbehandlungsvorrichtung, insbesondere Verschließmaschine zum Verschließen von Dosen oder dergleichen Behälter (2) mit einem Verschlussdeckel (21) entlang einer in einer Behandlungsrichtung (A) verlaufenden Behälterbehandlungsstrecke (BR), umfassend wenigstens einen ersten Transporteur (5), einen dem ersten Transporteur (5) in Behandlungsrichtung (A) entlang der Behälterbehandlungsstrecke (BR) nachgelagerten Rotor (3), an dessen Umfang mehrere Behälterverschließstationen (BS) zum Verschließen der Behälter (2) mit jeweils einem von einem Verschlussdeckelzuförderer (20) bereitgestellten Verschlussdeckel (21) ausgebildet sind, wobei der Rotor (3) umlaufend an einer sich entlang einer vertikalen Maschinenachse (MA) erstreckenden sowie ortsfesten Zentralsäule (4) angeordnet ist,
wobei die sich um die Zentralsäule (4) umdrehenden Behälterverschließstationen (BS) jeweils wenigstens eine an dem Rotor (3) angeordnete senk- und hubbewegliche Stempelvorrichtung (6) sowie einen unterhalb der Stempelvorrichtung (6) vorgesehenen Behälterträger (8) aufweisen, der dreh- und hubbeweglich an einem motorisch um die Zentralsäule (4) unterhalb des Rotors (3) umlaufend antreibbaren Trägerkranz (7) vorgesehen ist, **dadurch gekennzeichnet, dass** der erste Transporteur (5) als Linearförderer ausgebildet ist, mittels dem die noch unverschlossenen und mit ihrem Behälterboden (2.1) auf einer Transportebene (TE) aufstehenden Behälter (2) in Behandlungsrichtung (A) förderbar sind und an eine entsprechende Behälterverschließstation (BS) des um die Zentralsäule (4) motorisch umlaufend angetriebenen Rotor (3) übergeben werden, und dass zwischen zumindest zwei benachbarten Behälterverschließstationen (BS) ein den jeweiligen Behälterträger (8) zumindest teilumfänglich umschließendes Überschubelement (10) vorgesehen ist, das mit den Behälterverschließstationen (BS) mitdrehend vorgesehen ist, und wobei das Überschubelement (10) an seiner Oberseite (OS) eine Überschubebene (ÜE) zum planaren Überschieben der stehenden Behälter (2) von der Transportebene (TE) auf die durch das Überschubelement (10) aufgespannte Überschubebene (ÜE) ausbildet, indem die Überschubebene (ÜE) mit der Transportebene (TE) eine gemeinsame Ebene (GE) aufspannt.

2. Behälterbehandlungsvorrichtung nach Anspruch 1, **dadurch gekennzeichnet, dass** das zumindest eine Überschubelement (10) mit den Behälterverschließstationen (BS) synchron mitdrehend vorgesehen ist.

3. Behälterbehandlungsvorrichtung nach Anspruch 1 oder 2, **dadurch gekennzeichnet, dass** zwischen dem ersten Transporteur (5) und dem zumindest einen Überschubelement (10) eine zumindest zeitweise geschlossene Transportfläche ausgebildet ist, auf der die Behälter (2) mit ihrem jeweiligen Behälterboden (2.1) vom ersten Transporteur (5) auf das Überschubelement (10) und von dort auf den höhenverstellbaren Behälterträger (8) stufenlos verschiebbar sind.

4. Behälterbehandlungsvorrichtung nach einem der vorhergehenden Ansprüche, **dadurch gekennzeichnet, dass** das zumindest eine Überschubelement (10) als Überschubblech ausgebildet ist.

5. Behälterbehandlungsvorrichtung nach einem der vorhergehenden Ansprüche, **dadurch gekennzeichnet, dass** das zumindest eine Überschubelement (10) fest, jedoch lösbar, an dem Trägerkranz (7) angeordnet ist.

6. Behälterbehandlungsvorrichtung nach einem der vorhergehenden Ansprüche, **dadurch gekennzeichnet, dass** das zumindest eine Überschubelement (10) an seiner Oberseite (OS) eine planare Oberfläche (10.2) ausbildet, die die Überschubebene (ÜE) aufspannt und einen derart geringen Reibungskoeffizienten aufweist, dass die Behälter (2) mit ihrem jeweiligen Behälterboden (2.1) gleitend auf dem Überschubelement (10) verschoben werden können.

7. Behälterbehandlungsvorrichtung nach einem der vorhergehenden Ansprüche, **dadurch gekennzeichnet, dass** das zumindest eine Überschubelement (10) an den freien Randbereich der Oberfläche (10.2) zumindest teilumfänglich abgeschrägte Kanten aufweist.

8. Behälterbehandlungsvorrichtung nach einem der vorhergehenden Ansprüche, **dadurch gekennzeichnet, dass** zwischen zumindest zwei benachbarten Behälterverschließstationen (BS) ein den jeweiligen Behälterträger (8) im Bereich seiner Auflagefläche (8.1) vollumfänglich umschließendes Überschubelement (10) vorgesehen ist.

9. Behälterbehandlungsvorrichtung nach Anspruch 8, **dadurch gekennzeichnet, dass** zwischen sämtlichen Behälterverschließstationen (BS) Überschubelemente (10) vorgesehenen sind.

10. Behälterbehandlungsvorrichtung nach einem der vorhergehenden Ansprüche, **dadurch gekennzeichnet, dass** ein durch Führungsgeländer gebildeter Übergangskurvenabschnitt zwischen dem ersten Transporteur (5) und der Übergabe der Behälter (2) an die jeweilige Behälterverschließstation (BS) als Klothoidenabschnitt und/oder Blossbogenabschnitt ausgebildet, dessen Verlauf klothoidenförmig bzw. blossbogenförmig gewählt ist.

11. Behälterbehandlungsvorrichtung nach Anspruch 10, **dadurch gekennzeichnet, dass** die Führungsgeländer derart ausgeführt sind, dass diese ein Kippen der Behälter (2) beim Überführen auf dem Übergangskurvenabschnitt der Behälterbehandlungsstrecke (BR) verhindern.

12. Behälterbehandlungsvorrichtung nach einem der vorhergehenden Ansprüche, **dadurch gekennzeichnet, dass** der Verschlussdeckelzuförderer (20) zum vereinzelten Zuführen der Verschlussdeckel (21) noch vor der jeweiligen Übergabe eines entsprechenden Behälters (2) an die zugehörige Behälterverschließstation (BS) ausgebildet ist.

13. Behälterbehandlungsvorrichtung nach einem der vorhergehenden Ansprüche, **dadurch gekennzeichnet, dass** oberhalb der Bewegungsbahn der Behälter (2) entlang der Behälterbehandlungsstrecke (BR), insbesondere zumindest oberhalb des Übergangskurvenabschnittes, wenigstens ein Gegendruckelement (23) vorgesehen ist, welches gegen den von dem Verschlussdeckelzuförderer (20) auf den Behälter (2) aufgesetzten Verschlussdeckel (21) drückt.

14. Behälterbehandlungsvorrichtung nach Anspruch 13 **dadurch gekennzeichnet, dass** das zumindest eine Gegendruckelement (23) dazu ausgebildet ist, den jeweiligen Verschlussdeckel (21) an seinen freien Randbereichen zu drücken.

15. Behälterbehandlungsvorrichtung nach einem der vorhergehenden Ansprüche 13-14, **dadurch gekennzeichnet, dass** das zumindest eine Gegendruckelement (23) als Gegendruckleiste ausgebildet ist, die an ihren jeweiligen, den Verschlussdeckeln (21) zugewandten Unterseite Gleitflächen aufweist.

16. Behälterbehandlungsvorrichtung nach einem der vorhergehenden Ansprüche 13-15, **dadurch gekennzeichnet, dass** das zumindest eine Gegendruckelement (23) ortsfest an der Verschließmaschine (1) angeordnet ist.

17. Behälterbehandlungsvorrichtung nach einem der vorhergehenden Ansprüche 13-16, **dadurch gekennzeichnet, dass** das zumindest eine Gegendruckelement (23) und/oder eine Führung (24) so ausgebildet sind, dass ein unerwünschtes Kippen der Dosen beim Anheben der Dosen mit dem Behälterträger (8) verhindert wird.

18. Behälterbehandlungsvorrichtung nach Anspruch 17, **dadurch gekennzeichnet, dass** das zumindest eine Gegendruckelement (23) und/oder die Führung (24) so ausgebildet sind, dass die Dosen teilungsgerecht und gerade auf die Behälterträger (8) übergeschoben werden, wobei die Führungen klothoidenförmig sind oder über Polynome erzeugt wurden.

19. Verfahren zum Verschließen von Dosen oder dergleichen Behälter (2) mit einem Verschlussdeckel (21) mittels einer Verschließmaschine umlaufender Bauart nach einem der vorangehenden Ansprüche 1 bis 18, bei dem der jeweilige Behälter (2) durch formschlüssige Verbindung des Verschlussdeckels (21) mit dem Behälter (2) durch gegenseitiges Verpressen hergestellt wird, indem für die Verschließbewegung der Behälter (2) über den Behälterträger (8) angehoben und/oder die Stempelvorrichtung (6) auf den Behälter (2) samt aufgesetzten Verschlussdeckel (21) abgesenkt wird, wobei der Verschlussdeckel (21) auf den Behälter (2) aufgesetzt und zumindest teilweise angepresst wird, noch bevor der Behälter (2) mit seinem jeweiligen Behälterboden (2.1) vollständig auf die Behälterverschließstation (BS; BS') überschoben ist.

20. Verfahren zum Verschließen von Dosen oder dergleichen Behälter (2) nach Anspruch 19, **dadurch gekennzeichnet, dass** der Verschlussdeckel (21) zumindest teilweise mittels dem zumindest einem Gegendruckelement (23) angepresst wird.

21. Verfahren zum Verschließen von Dosen oder dergleichen Behälter (2) nach einem der Ansprüche 19 oder 20, **dadurch gekennzeichnet, dass** der Verschlussdeckel (21) auf den Behälter (2) zumindest teilweise angepresst wird, bevor der jeweilige Behälter (2) mit maximal 50%, vorzugsweise mit weniger als 25%, seiner Behälterbodenfläche (2.1) auf den jeweiligen Behälterträger (8) einer entsprechenden Behälterverschließstation (BS, BS') überschoben ist.

22. Verfahren zum Verschließen von Dosen oder dergleichen Behälter (2) nach einem der Ansprüche 19 bis 21, **dadurch gekennzeichnet, dass** der Verschlussdeckel (21) auf den Behälter (2) zu einem Zeitpunkt zumindest teilweise angepresst wird, zu dem sich der Behälter (2) einschließlich aufgesetztem Verschlussdeckel (21) noch vollständig mit seinem Behälterboden (2.1) auf dem der entsprechenden Behälterverschließstation (BS, BS') in Behandlungsrichtung (A) vorgeordneten Transporteuer (5) befindet.

23. Verfahren zum Verschließen von Dosen oder dergleichen Behälter (2) nach einem der Ansprüche 19 bis 22, **dadurch gekennzeichnet, dass** das Gegeneinanderpressen von Verschlussdeckel (21) und Behälter (2) vorzugsweise solange mittels der Gegendruckelemente (23) aufrechterhalten wird, bis an der entsprechenden Behälterbehandlungsstation (BS) die zugehörige Stempelvorrichtung (6) auf den Verschlussdeckel (21) abgesenkt wird und schließlich den jeweiligen Verschlussdeckel (21) endgültig mit dem Behälter (2) gegeneinander verpresst.

## Claims

1. Container handling device, in particular a closing machine for closing cans or similar containers (2) with a closure lid (21) along a container handling section (BR) running in a handling direction (A), comprising at least one first transporter (5), a rotor (3) located downstream of the first transporter (5) in the handling direction (A) along the container handling section (BR), at the circumference of which are formed several container closing stations (BS) for closing the containers (2) with a closure lid (21) provided in each case from a closure lid delivery conveyor (20), wherein the rotor (3) is arranged such as to circulate about a central column (4) which extends along a vertical machine axis (MA) and is fixed in position,
wherein the container closing stations (BS) rotating about the central column (4) comprise in each case at least one punch device (6), arranged such as to move downwards and upwards at the rotor (3), as well as a container carrier (8) provided beneath the punch device (6), which is provided such as to move in rotation and rising upwards on a carrier rim (7), said rim being driven by means of a motor such as to circulate about the central column (4) beneath the rotor (3), **characterised in that** the first transporter (5) is configured as a linear conveyor, by means of which the containers (2), not yet closed and standing upright with their container bases (2.1) on a transport plane (TE), can be conveyed in the handling direction (A), and are transferred to a corresponding container closing station (BS) of the rotor (3) being driven by a motor such as to circulate about the central column (4), and that arranged between at least two adjacent container closing stations (BS) is a transfer thrust element (10), which encloses the respective container carrier (8) around at least part of its circumference and is provided such as to rotate together with the container closing station (BS), and wherein the transfer thrust element (10) forms on its upper side (OS) a transfer thrust plane (ÜE), for the planar thrust transfer of the upright container (2) from the transport plane (TE) onto the transfer thrust plane (ÜE) spanned by the transfer thrust element (10), inasmuch as the transfer thrust plane (ÜE) together with the transport plane (TE) spans a common plane (GE).

2. Container handling device according to claim 1, **characterised in that** the at least one transfer thrust element (10) is provided such as to rotate in synchrony with the container closing stations (BS).

3. Container handling device according to claim 1 or 2, **characterised in that** at least one transport surface, which is closed from time to time, is formed between the first transporter (5) and the at least one transfer thrust element (10), on which the containers (2), with their respective container bases (2.1) can be steplessly displaced from the first transporter (5) onto the transfer thrust element (10), and from there onto the height-adjustable container carrier (8).

4. Container handling device according to any one of the preceding claims, **characterised in that** the at least one transfer thrust element (10) is configured as a transfer thrust plate.

5. Container handling device according to any one of the preceding claims, **characterised in that** the at least one transfer thrust element (10) is arranged at the carrier rim (7) in a secure but releasable manner.

6. Container handling device according to any one of the preceding claims, **characterised in that** the at least one transfer thrust element (10) forms on its upper side (OS) a planar surface (10.2), which spans the transfer thrust plane (ÜE) and exhibits a friction coefficient which is sufficiently low for the containers (2) to be able to be displaced with their respective container bases (2.1) sliding on the transfer thrust element (10).

7. Container handling device according to any one of the preceding claims, **characterised in that** the at least one transfer thrust element (10) comprises, at the free edge region of the surface (10.2), edges which are bevelled over at least part of their circumference.

8. Container handling device according to any one of the preceding claims, **characterised in that** between at least two adjacent container closing stations (BS) a transfer thrust element (10) is provided, which encloses the respective container carrier (8) in full circumference in the region of its contact surface (8.1).

9. Container handling device according to claim 8, **characterised in that** transfer thrust elements (10) are provided between all the container closing stations (BS).

10. Container handling device according to any one of the preceding claims, **characterised in that** a transfer curve section, formed by guide rails, is formed between the first transporter (5) and the transfer of the containers (2) to the respective container closing station (BS) as a clothoid section and/or a Bloss curve section, the course of which is selected as clothoid-shaped or Bloss curve-shaped.

11. Container handling device according to claim 10, **characterised in that** the guide rails are configured in such a way that they prevent the tilting of the containers (2) during the transfer on the transfer curve section of the container handling section (BR).

12. Container handling device according to any one of the preceding claims, **characterised in that** the closure lid delivery conveyor (20) is configured for the individual delivery of the closure lids (21) before the respective transfer of a corresponding container (2) to the associated container closing station (BS).

13. Container handling device according to any one of the preceding claims, **characterised in that** above the movement path of the containers (2), along the container handling section (BR), and in particular at least above the transfer curve section, at least one counter-pressure element (23) is provided, which presses against the closure lid (21) which is placed onto the container (2) by the closure lid delivery conveyor (20).

14. Container handling device according to claim 13, **characterised in that** the at least one counter-pressure element (23) is configured such as to press the respective closure lid (21) at its free edge regions.

15. Container handling device according to any one of the preceding claims 13-14, **characterised in that** the at least one counter-pressure element (23) is configured as a counter-pressure strip, which comprises sliding surfaces on its respective underside facing towards the closing lids (21).

16. Container handling device according to any one of the preceding claims 13-15, **characterised in that** the at least one counter-pressure element (23) is arranged in a fixed position on the closing machine (1).

17. Container handling device according to any one of the preceding claims 13-16, **characterised in that** the at least one counter-pressure element (23) and/or a guide element (24) is formed in such a way that an unwanted tipping of the cans is avoided at the raising of the cans with the container carrier (8).

18. Container handling device according to claim 17, **characterised in that** the at least one counter-pressure element (23) and/or the guide element (24) are formed in such a way that the cans are transferred in correct distribution and in a straight line onto the container carriers (8), wherein the guide elements are produced in clothoid shape or are produced by polynomials.

19. Method for closing cans or similar containers (2) with a closure lid (21) by means of a closing machine of circulating design according to any one of the preceding claims 1 to 18, wherein the respective container (2) is produced by positive-fit connection of the closure lid (21) with the container (2) by mutual pressing, inasmuch as, for the closure movement of the containers (2), they are raised by means of the container carrier (8), and/or the punch device (6) is lowered onto the container (2) together with the closure lid (21) placed on it, wherein the closure lid (21) is placed on the container (2) and is at least partially pressed onto it before the container (2), with its respective container base (2.1) is transferred entirely onto the container closing station (BS, BS').

20. Method for closing cans or similar containers (2) according to claim 19, **characterised in that** the closure lid (21) is pressed on at least partially by means of the at least one counter-pressure element (23).

21. Method for closing cans or similar containers (2) according to any one of claims 19 or 20, **characterised in that** the closure lid (21) is at least partially pressed onto the container (2) before the respective container (2) is transferred with a maximum of 50%, preferably with less than 25%, of its container base surface (2.1) onto the respective container carrier (8) of a corresponding container closing station (BS, BS').

22. Method for closing cans or similar containers (2) according to any one of claims 19 to 21, **characterised in that** the closure lid (21) is at least partially pressed onto the container (2) at a point of time at which the container (2), including the closure lid (21) placed on it, is still located entirely with its container base (2.1) on the transporter (5) arranged upstream on the corresponding container closing station (BS, BS') in the handling direction (A).

23. Method for closing cans or similar containers (2) according to any one of claims 19 to 22, **characterised in that** the pressing against one another of the closing lid (21) and container (2) is preferably maintained by means of the counter-pressure elements (23) for as long as until, at the corresponding container handling station (BS), the associated punch device (6) is lowered onto the closure lid (21), and finally the respective closure lid (21) is pressed together with the container (2).

## Revendications

1. Dispositif de manipulation de récipients, en particulier machine de fermeture pour fermer des boîtes ou récipients (2) similaires avec un couvercle de fermeture (21) le long d'une ligne de manipulation de récipients (BR) s'étendant dans une direction de manipulation (A), comprenant au moins un premier transporteur (5), un rotor (3) situé en aval du premier transporteur (5) dans la direction de manipulation (A) le long de la ligne de manipulation de récipients (BR), sur la circonférence duquel plusieurs stations de fermeture de récipients (BS) pour la fermeture des récipients (2) sont réalisées chacune avec un couvercle de fermeture (21) mis à disposition par un convoyeur de couvercles de fermeture (20), dans lequel le rotor (3) est disposé sur tout le pourtour d'une colonne centrale (4) s'étendant le long d'un axe de machine vertical (MA) et fixe,
dans lequel les stations de fermeture de récipients (BS) tournant autour de la colonne centrale (4) présentent chacune au moins un dispositif de poinçonnage (6) montant et descendant disposé sur le rotor (3) ainsi qu'un support de récipient (8) prévu en dessous du dispositif de poinçonnage (6), qui est prévu de manière à tourner et à monter sur une couronne de support (7) pouvant être entraînée par un moteur en rotation autour de la colonne centrale (4) en dessous du rotor (3), **caractérisé en ce que** le premier transporteur (5) est réalisé en tant que convoyeur linéaire, au moyen duquel les récipients (2) encore non fermés et debout sur un plan de transport (TE) avec leur fond de récipient (2.1) peuvent être convoyés dans la direction de manipulation (A) et sont remis à une station de fermeture de récipients (BS) correspondante du rotor (3) entraîné en rotation par un moteur autour de la colonne centrale (4), et qu'entre au moins deux stations de fermeture de récipients (BS) adjacentes est prévu un élément de transfert (10) entourant au moins une partie de la circonférence du support de récipient (8) respectif, qui est prévu de manière à tourner conjointement avec les stations de fermeture de récipients (BS), et dans lequel l'élément de transfert (10) forme sur sa face supérieure (OS) un plan de transfert (ÜE) pour le transfert planaire des récipients (2) debout à partir du plan de transport (TE) sur le plan de transfert (ÜE) sous-tendu par l'élément de transfert (10), du fait que le plan de transfert (ÜE) sous-tend un plan (GE) commun avec le plan de transport (TE).

2. Dispositif de manipulation de récipients selon la revendication 1, **caractérisé en ce que** l'au moins un élément de transfert (10) est prévu de manière à tourner de façon synchrone et conjointement avec les stations de fermeture de récipients (BS).

3. Dispositif de manipulation de récipients selon la revendication 1 ou 2, **caractérisé en ce qu'**une surface de transport fermée au moins par intermittence, sur laquelle les récipients (2) avec leur fond de récipient (2.1) respectif peuvent être déplacés en continu à partir du premier transporteur (5) sur l'élément de transfert (10) et de là sur le support de récipient (8) réglable en hauteur, est réalisée entre le premier transporteur (5) et l'au moins un élément de transfert (10).

4. Dispositif de manipulation de récipients selon l'une quelconque des revendications précédentes, **caractérisé en ce que** l'au moins un élément de transfert (10) est réalisé en tant que tôle de transfert.

5. Dispositif de manipulation de récipients selon l'une quelconque des revendications précédentes, **caractérisé en ce que** l'au moins un élément de transfert (10) est disposé de manière fixe, mais amovible, sur la couronne de support (7).

6. Dispositif de manipulation de récipients selon l'une quelconque des revendications précédentes, **caractérisé en ce que** l'au moins un élément de transfert (10) réalise sur sa face supérieure (OS) une surface (10.2) planaire qui sous-tend le plan de transfert (ÜE) et présente un coefficient de frottement si faible que les récipients (2) peuvent être déplacés en glissant sur l'élément de transfert (10) avec leur fond de récipient (2.1) respectif.

7. Dispositif de manipulation de récipients selon l'une quelconque des revendications précédentes, **caractérisé en ce que** l'au moins un élément de transfert (10) présente des bords biseautés au moins sur une partie de la circonférence sur la zone de bordure libre de la surface (10.2).

8. Dispositif de manipulation de récipients selon l'une quelconque des revendications précédentes, **caractérisé en ce qu'**un élément de transfert (10) entourant intégralement le support de récipient (8) respectif dans la zone de sa surface d'appui (8.1) est prévu entre au moins deux stations de fermeture de récipients (BS) adjacentes.

9. Dispositif de manipulation de récipients selon la revendication 8, **caractérisé en ce que** des éléments de transfert (10) sont prévus entre toutes les stations de fermeture de récipients (BS).

10. Dispositif de manipulation de récipients selon l'une quelconque des revendications précédentes, **caractérisé en ce qu'**une section de courbe de transition formée par des rampes de guidage entre le premier transporteur (5) et la remise des récipients (2) à la station de fermeture de récipients (BS) respective est réalisée en tant que section de clotoïde et/ou section d'arc de Bloss, dont le tracé est choisi en forme de clotoïde ou d'arc de Bloss.

11. Dispositif de manipulation de récipients selon la revendication 10,
**caractérisé en ce que** les rampes de guidage sont conçues de sorte que celles-ci empêchent un basculement des récipients (2) lors de l'amenée sur la section de courbe de transition de la ligne de manipulation de récipients (BR).

12. Dispositif de manipulation de récipients selon l'une quelconque des revendications précédentes, **caractérisé en ce que** le convoyeur de couvercles de fermeture (20) est réalisé pour l'alimentation individuelle des couvercles de femeture (21) avant la remise respective d'un récipient (2) correspondant à la station de fermeture de récipients (BS) associée.

13. Dispositif de manipulation de récipients selon l'une quelconque des revendications précédentes, **caractérisé en ce qu'**au-dessus de la trajectoire de déplacement des récipients (2) le long de la ligne de manipulation de récipients (BR), en particulier au moins au-dessus de la section de courbe de transition, est prévu au moins un élément de contre-pression (23), lequel exerce une pression contre le couvercle de fermeture (21) mis en place sur le récipient (2) par le convoyeur de couvercles de fermeture (20).

14. Dispositif de manipulation de récipients selon la revendication 13
**caractérisé en ce que** l'au moins un élément de contre-pression (23) est réalisé pour presser le couvercle de fermeture (21) respectif sur ses zones de bordure libres.

15. Dispositif de manipulation de récipients selon l'une quelconque des revendications 13 à 14 précédentes,
**caractérisé en ce que** l'au moins un élément de contre-pression (23) est réalisé en tant que barre de contre-pression qui présente des surfaces de glissement sur sa face inférieure respective, orientée vers les couvercles de fermeture (21).

16. Dispositif de manipulation de récipients selon l'une quelconque des revendications 13 à 15 précédentes,
**caractérisé en ce que** l'au moins un élément de contre-pression (23) est disposé de manière fixe sur la machine de fermeture (1).

17. Dispositif de manipulation de récipients selon l'une quelconque des revendications 13 à 16 précédentes,
**caractérisé en ce que** l'au moins un élément de contre-pression (23) et/ou un
guidage (24) sont réalisés de sorte qu'un basculement indésirable des boîtes lors du levage des boîtes avec le support de récipient (8) est empêché.

18. Dispositif de manipulation de récipients selon la revendication 17,
**caractérisé en ce que** l'au moins un élément de contre-pression (23) et/ou le guidage (24) sont réalisés de sorte que les boîtes soient transférées de manière répartie de façon égale et droite sur les supports de récipient (8), dans lequel les guidages sont en forme de clotoïde ou sont générés par polynômes.

19. Procédé pour fermer des boîtes ou récipients (2) similaires avec un couvercle de fermeture (21) au moyen d'une machine de fermeture de type rotative selon l'une quelconque des revendications 1 à 18 précédentes, selon lequel le récipient (2) respectif est obtenu par liaison par coopération de formes du couvercle de fermeture (21) avec le récipient (2) par compression réciproque, du fait que pour le mouvement de fermeture le récipient (2) est soulevé au-dessus du support de récipient (8) et/ou le dispositif de poinçonnage (6) est abaissé sur le récipient (2) avec le couvercle de fermeture (21) mis en place, dans lequel le couvercle de fermeture (21) est mis en place sur le récipient (2) et au moins partiellement pressé, avant que le récipient (2) avec son fond de récipient (2.1) respectif soit complètement transféré sur la station de fermeture de récipients (BS ; BS').

20. Procédé pour fermer des boîtes ou récipients (2) similaires selon la revendication 19, **caractérisé en ce que** le couvercle de fermeture (21) est pressé au moins partiellement au moyen de l'au moins un élément de contre-pression (23).

21. Procédé pour fermer des boîtes ou récipients (2) similaires selon l'une quelconque des revendications 19 ou 20, **caractérisé en ce que** le couvercle de fermeture (21) est pressé au moins partiellement sur le récipient (2) avant que le récipient (2) respectif ne soit transféré de maximum 50 %, de préférence de moins de 25 %, de sa surface de fond de récipient (2.1) sur le support de récipient (8) respectif d'une station de fermeture de récipients (BS, BS') correspondante.

22. Procédé pour fermer des boîtes ou récipients (2) similaires selon l'une quelconque des revendications 19 à 21, **caractérisé en ce que** le couvercle de fermeture (21) est pressé au moins partiellement sur le récipient (2) à un moment où le récipient (2), y compris le couvercle de fermeture (21) mis en place, se trouve encore complètement avec son fond de récipient (2.1) sur le transporteur (5) situé en amont de la station de fermeture de récipients (BS, BS') correspondante dans la direction de manipulation (A).

23. Procédé pour fermer des boîtes ou récipients (2) similaires selon l'une quelconque des revendications 19 à 22, **caractérisé en ce que** la compression du couvercle de fermeture (21) et du récipient (2) l'un contre l'autre est maintenue de préférence au moyen des éléments de contre-pression (23) jusqu'à ce que le dispositif de poinçonnage (6) associé soit abaissé sur le couvercle de fermeture (21) au niveau de la station de manipulation de récipients (BS) correspondante et serre finalement le couvercle de fermeture (21) respectif avec le récipient (2) l'un contre l'autre.
